# EUROPÄISCHE PATENTSCHRIFT

(11) **EP 0 457 051 B1**
(45) Veröffentlichungstag und Bekanntmachung des Hinweises auf die Patenterteilung: **29.12.1993**
(21) Anmeldenummer: 91106274.3
(22) Anmeldetag: 19.04.1991
(51) Int. Cl.: F02F 7/00

(54) **Zylinder-Kurbelgehäuse**
Cylinder-crankcase
Bâtiment cylindres-vilebrequin

(30) Priorität: 14.05.1990 DE 4015409
(43) Veröffentlichungstag der Anmeldung: 21.11.1991
(73) Patentinhaber: AUDI AG, 85045 Ingolstadt (DE); Eisenwerk Brühl GmbH, D-50302 Brühl (DE)
(72) Erfinder: Stemmer, Xaver, W--8077 Reichertshofen (DE); Bandel, Clemens, W-8070 Ingolstadt (DE); Buchborn, Manfred, W-5303 Bornheim-Sechtem (DE)

(56) Entgegenhaltungen:
- EP-A- 0 264 547
- DE-C- 3 633 261
- FR-A- 1 172 911
- GB-A- 2 156 450
- US-A- 4 483 278

## Beschreibung

Die Erfindung betrifft ein Zylinder-Kurbelgehäuse einer flüssigkeitsgekühlten Hubkolben-Brennkraftmaschine mit V-förmig angeordneten Zylindern, die von Kühlkanälen umgeben sind, gemäß dem Oberbegriff des Patentanspruches 1.

Ein derartiges Zylinder-Kurbelgehäuse zeigt die DE-C 36 33 261. Dabei ist an der kraftabgabeseitigen Stirnseite des Gehäuses ein rinnenförmig offener Querkanal angeordnet, der die um die Zylinder herum gebildeten Kühlkanäle miteinander verbindet und der mittels eines Deckels verschließbar ist. Die Ausbildung eines derartigen Querkanales bewirkt eine effiziente Führung des Kühlmediums und hat auch gießtechnische Vorteile.

Bei dem gezeigten Zylinder-Kurbelgehäuse dient der Deckel jedoch nur zur Abdichtung des Querkanales. Wie ein Ablassen des Kühlmediums beispielsweise im Falle einer Reparatur derart erfolgen kann, daß zumindest beim Abnehmen der Zylinderköpfe bzw. anderer mit Kühlmedium beaufschlagter Teile (wie z. B. Thermostat, Wasserpumpe) kein Kühlmedium unkontrolliert ausläuft oder in die dann offenen Zylinder hineinlaufen kann, ist der vorgenannten Schrift nicht entnehmbar.

Der Erfindung liegt die Aufgabe zugrunde, das gattungsgemäße Zylinder-Kurbelgehäuse derart weiterzubilden, daß bei gießtechnisch und teilemäßig geringem Mehraufwand ein günstiges, gut zugängliches Ablassen des Kühlmediums ermöglicht und schädliche Leckagen zwischen Kühlmittel und benachbartem schmiermittelhaltigem Milieu vermieden sind.

Diese Aufgabe wird bei dem gattungsgemäßen Zylinder-Kurbelgehäuse durch die kennzeichnenden Merkmale des Patentanspruches 1 gelöst. Vorteilhafte und zweckmäßige Weiterbildungen der Erfindung sind den weiteren Patentansprüchen entnehmbar.

Erfindungsgemäß wird somit vorgeschlagen, den die Kühlkanäle der Zylinderreihen verbindenden Querkanal L-förmig mit einem abzweigenden Kanalabschnitt auszuführen, wobei dieser Kanalabschnitt nach unten (im Sinne der Einbaulage der Brennkraftmaschine) geführt und mit einer Ablaßschraube versehen ist. Dadurch wird es ermöglicht, an einer zumeist gut zugänglichen Stelle von unterhalb der Brennkraftmaschine die Ablaßschraube zu entfernen und beispielsweise bei einer Reparatur das Kühlmittel entsprechend abzulassen.

In besonders zweckmäßiger Weise kann dabei zudem gemäß Anspruch 2 in den an das Zylinder-Kurbelgehäuse an deren unteren Bereich anschließenden Bauteilen wie beispielsweise einen die Kurbelwellen-Lagerbrücken enthaltendem Verstärkungsteil und/oder einer Ölwanne ein die Ablaßschraube umgebender Schacht vorgesehen sein. Über diesen Schacht kann dann ohne jegliche Demontage dieser Bauteile die Ablaßschraube ein- oder ausgeschraubt werden.

Besonders vorteilhaft kann ferner der den Querkanal verschließende Deckel zugleich den Wellendichtring zur Abdichtung der Kurbelwelle tragen. Da ein derartiger Deckel bei vielen Zylinder-Kurbelgehäusen bereits vorhanden ist, ist dieser Deckel mit nur geringem Mehraufwand darstellbar. Der Teileaufwand der Brennkraftmaschine wird dadurch nicht erhöht.

Da über den Wellendichtring eine schmierölseitige Abdichtung des Zylinder-Kurbelgehäuses und über den Querkanal eine kühlmittelseitige Abdichtung vorliegt, wird zur Vermeidung von schädlichen Leckagen beispielsweise von Kühlmittel in das schmiermittelhaltige Milieu vorgeschlagen, gemäß Anspruch 4 einen Drainagekanal vorzusehen, der gegebenenfalls durchsickerndes Medium ins Freie ableitet.

Herstellungstechnisch besonders einfach kann dabei der Drainagekanal nur im Deckel vorgesehen sein, wobei bei Verwendung einer Flachdichtung diese gemäß Anspruch 6 mit Durchbrechungen im Bereich des Drainagekanales versehen ist.

Ein Ausführungsbeispiel der Erfindung ist im folgenden mit weiteren Einzelheiten näher erläutert. Die schematische Zeichnung zeigt in
- **Fig. 1**: eine Ansicht der Schwungrad-Stirnseite eines Zylinder-Kurbelgehäuses einer Sechszylinder-Hubkolben-Brennkraftmaschine mit V-förmiger Anordnung der Zylinder;
- **Fig. 2**: einen Schnitt gemäß Linie II-II der Fig. 1 durch den Querkanal mit angeschraubtem Deckel;
- **Fig. 3**: eine Ansicht auf die Dichtflächenseite des den Querkanal verschließenden Deckels mit eingeformten Drainagekanal; und
- **Fig. 4**: eine Ansicht auf die zwischen dem Zylinder-Kurbelgehäuse und dem Deckel verwendete Flachdichtung.

Die Fig. 1 zeigt das Zylinder-Kurbelgehäuse 10 einer Sechszylinder-Hubkolben-Brennkraftmaschine in V-förmiger Zylinderanordnung mit einer in der Zeichnungsebene linken Zylinderreihe 12, einer rechten Zylinderreihe 14 und einem die beiden Zylinderreihen verbindendem Kurbelgehäuse 16. In dem Kurbelgehäuse 16 sind Lagerstühle 17 eingeformt, die zur drehbaren Lagerung einer nicht dargestellten Kurbelwelle dienen.

In die die Kraftabgabeseite bzw. Schwungradseite der Brennkraftmaschine darstellende Stirnseite 18 ist ein rinnenförmig offener Querkanal 20 eingeformt, der einen Kühlkanal 22 der linken Zylinderreihe 12 und einen Kühlkanal 24 der rechten Zylinderreihe 14 schneidet. Eine Verbindung zwischen dem Querkanal 20 und den Kühlkanälen der linken und rechten Zylinderreihen 12,14 könnte jedoch auch mittels entsprechender, vom Querkanal 20 ausgehender Bohrungen hergestellt sein.

Der Querkanal 20 ist L-förmig mit einem etwa vertikal nach unten verlaufenden Kanalabschnitt 26 ausgeführt, wobei der Abschnitt 26 durch eine untere Wand 28 begrenzt ist. Die Wand 28 bildet eine Anschlußfläche 30 für an das Kurbelgehäuse 16 anschließende Bauteile, nämlich ein die Lagerbrücken für die Lagerung der Kurbelwelle tragendes Verstärkungsteil 32 (nur teilweise gestrichelt dargestellt) und eine an das Verstärkungsteil 32 anschließende Ölwanne (nicht dargestellt).

In der Wand 28 ist eine nach unten weisende Gewindebohrung 34 vorgesehen, in die eine Ablaßschraube 36 dicht eingeschraubt ist. Um die Zugänglichkeit der beispielsweise als Inbusschraube ausgebildeten Ablaßschraube 36 sicherzustellen, ist in dem Verstärkungsteil 32 ein nach unten offener Schacht 38 ausgebildet, durch den hindurch das Werkzeug zum Ein- oder Ausschrauben der Ablaßschraube 36 einführbar ist. Der Schacht 38 ist in der an das Verstärkungsteil 32 anschließenden Ölwanne fortgeführt.

Um den L-förmigen Querkanal 20 mit Kanalabschnitt 26 herum ist in der Stirnseite 18 eine Dichtfläche 56 mit Gewindebohrungen 40 eingearbeitet, die zum Befestigen eines Deckels 42 (vgl. Figuren 2 und 3) unter Verwendung nicht dargestellter Schrauben dient.

Der Deckel 42 (vgl. Fig. 3) weist eine um den Querkanal 20 umlaufende, mit der Dichtfläche 56 korrespondierende Dichtfläche 44 auf, in der entsprechend dem Lochbild der Gewindelöcher 40 Bohrungen 46 für die nicht dargestellten Befestigungsschrauben eingearbeitet sind. Ferner ist in dem Deckel 42 eine zentrale Bohrung 48 vorgesehen, in die ein Wellendichtring 51 (vgl. auch Fig. 2) zur Abdichtung der Kurbelwelle eingesetzt ist. In dem Umfangsbereich zwischen der zentralen Bohrung 48 und dem Querkanal 20 mit dem Kanalabschnitt 26 ist in die Dichtfläche 44 ein Drainagekanal 50 in Form einer offenen Rinne eingearbeitet, der entlang den radial innen liegenden Bohrungen 46 verlaufend bei 52 und bei 54 zur Atmosphäre offen ist. Der Verlauf des Drainagekanales 50 ist in der Fig. 1 in gestrichelten Linien nochmals dargestellt, wobei dessen Ausmündungen bei 52 und 54 eine freie Ausmündung in die Stirnfläche 18 bzw. zur Atmosphäre haben.

Zwischen der Stirnseite 18 bzw. den den Querkanal 20 begrenzenden Dichtflächen 56 und dem Deckel 42 bzw. dessen Dichtflächen 44 ist eine Flachdichtung 58 (Fig. 4) aus einem geeignetem Dichtungsmaterial beigelegt, die im Überdeckungsbereich mit dem Drainagekanal 50 mit Durchbrechungen 60 versehen ist. Die Durchbrechungen 60 stellen sicher, daß unabhängig davon, an welcher Dichtfläche 44 oder 56 eine Leckage stattfindet, das Leckagemedium in den Drainagekanal 50 eingeleitet und entsprechend abgeführt wird.

Die Fig. 1 zeigt die Einbaulage des Zylinder-Kurbelgehäuses als Brennkraftmaschine im Kraftfahrzeug. Von Vorteil ist dabei, daß der Querkanal 22 geodätisch unterhalb einer strichpunktiert dargestellten Ebene 62 liegt, weil dadurch bei einem Ablassen des Kühlmediums über den Kanalabschnitt 26 und nach Entfernen der Ablaßschraube 36 sichergestellt ist, daß bei einem Abbauen der Zylinderköpfe kein Kühlmedium von oben in die Zylinder hineinläuft oder aber über die Zylinderkopf-Zylinder-Dichtungsflächen unkontrolliert von der Brennkraftmaschine austritt.

Wie insbesondere die Fig. 2 zeigt, ist der L-förmige Querkanal 20 mit Kanalabschnitt 26 als eine offene Rinne ausgebildet, die von der Stirnseite 18 des Zylinder-Kurbelgehäuses 10 her beim Gießen eingeformt werden kann. Es ist lediglich das die Kontur der Stirnseite 18 bestimmende Formwerkzeug entsprechend auszubilden. Ein Sandkern, der anschließend separat zu entfernen ist, ist nicht erforderlich.

## Patentansprüche

1. Zylinder-Kurbelgehäuse (10) einer flüssigkeitsgekühlten Hubkolben-Brennkraftmaschine mit V-förmig angeordneten Zylindern (12,14), die von Kühlkanälen (22,24) umgeben sind, wobei die Kühlkanäle (22,24) über zumindest einen stirnseitig angeordneten, rinnenförmig offenen Querkanal (20) miteinander verbunden sind und der Querkanal (20) mittels eines Deckels (42) verschlossen ist, **dadurch** **gekennzeichnet,** daß der Querkanal (20) L-förmig mit einem nach unten führenden Kanalabschnitt (26) ausgeführt ist, der durch eine untere Wand (28) begrenzt ist, und daß der Kanalabschnitt (26) an dieser unteren Wand (28) mit einer Ablaßöffnung (34) korrespondiert, in die eine Ablaßschraube (36) dicht eingeschraubt ist.

2. Gehäuse nach Anspruch 1, **dadurch gekennzeichnet,** daß die Ablaßöffnung (34) von der unteren, das zylinder-Kurbelgehäuse abschließenden Dichtfläche (30) ausgeht und daß das auf die Dichtfläche (30) aufgesetzte Bauteil (Verstärkungsteil 32 und/oder Ölwanne) einen die Ablaßschraube (36) umgebenden Schacht (38) aufweist.

3. Gehäuse nach Anspruch 1, **dadurch gekennzeichnet,** daß der den Querkanal (20) abschließende Deckel (42) zugleich den Wellendichtring (51) zur Abdichtung der Kurbelwelle aufnimmt.

4. Gehäuse nach einem der Ansprüche 1 bis 3, **dadurch** **gekennzeichnet,** daß in den Dichtflächen (44) zwischen dem Querkanal (20) und dem benachbarten, schmierölbeaufschlagten Bereich ein zur Atmosphäre offener Drainagekanal (50) vorgesehen ist.

5. Gehäuse nach Anspruch 4, **dadurch gekennzeichnet,** daß der Drainagekanal (50) nur in der Dichtfläche (44) des Deckels (42) vorgesehen ist.

6. Gehäuse nach Anspruch 5, **dadurch gekennzeichnet,** daß zwischen Gehäuse (18) und Deckel (42) eine Flachdichtung (58) eingelegt ist und daß die Flachdichtung (58) im Bereich des Drainagekanals (50) mit Durchbrechungen (60) versehen ist.

## Claims

1. Cylinder crankcase (10) of a liquid-cooled reciprocating internal-combustion engine having cylinders (12,14) which are arranged in a V-shaped manner and which are surrounded by cooling channels (22,24), the cooling channels (22,24) being connected to one another via at least one transverse channel (20) arranged on the end face and open in the form of a gutter, and the transverse channel (20) being closed by means of a cover (42), characterized in that the transverse channel (20) is made L-shaped with a channel portion (26) which leads. downwards and which is limited by a lower wall (28), and in that the channel portion (26) corresponds, at this lower wall (28), to a drainage orifice (34), into which a drain plug (36) is sealingly screwed.

2. Case according to Claim 1, characterized in that the drainage orifice (34) starts from the lower sealing face (30) terminating the cylinder crankcase, and in that the structural part (reinforcing part 32 and/or oil sump) placed onto the sealing face (30) has a shaft (38) surrounding the drain plug (36).

3. Case according to Claim 1, characterized in that the cover (42) closing off the transverse channel (20) receives at the same time the shaft sealing ring (51) for sealing off the crankshaft.

4. Case according to one of Claims 1 to 3, characterized in that a drainage channel (50) open to the atmosphere is provided in the sealing faces (44) between the transverse channel (20) and the adjacent region loaded with lubricating oil.

5. Case according to Claim 4, characterized in that the drainage channel (50) is provided only in the sealing face (44) of the cover (42).

6. Case according to Claim 5, characterized in that a flat gasket (58) is inserted between the case (10) and cover (42), and in that the flat gasket (58) is provided with perforations (60) in the region of the drainage channel (50).

## Revendications

1. Carter (10) d'un moteur à combustion interne, à pistons alternatifs et à refroidissement par liquide, avec des cylindres en V (12,14) entourés par des canaux de refroidissement (22,24), lesquels canaux (22,24) sont reliés entre eux par au moins un canal transversal (20) disposé sur la face avant et ouvert en forme de goulotte, ledit canal transversal (20) étant fermé par un couvercle (42) , caractérisé en ce que ledit canal transversal (20) est réalisé en forme de L, comprenant une partie de canal (26) qui est orientée vers le bas et limitée par une paroi inférieure (28), et en ce que ladite partie de canal (26) communique, au niveau de cette paroi inférieure (28), avec une ouverture de vidange (34) dans laquelle une vis de vidange (36) est vissée de manière étanche.

2. Carter selon la revendication 1, caractérisé en ce que l'ouverture de vidange (34) débouche dans le plan de joint inférieur (30) du carter et en ce que l'élément (élément de renforcement 32 et/ou carter à huile) qui est appliqué sur le plan de joint (30) comporte un puits (38) autour de la vis de vidange (36).

3. Carter selon la revendication 1, caractérisé en ce que le couvercle (42) fermant le canal transversal (20) constitue simultanément un logement pour le joint d'étanchéité (51) du vilebrequin.

4. Carter selon l'une quelconque des revendications 1 à 3 caractérisé en ce qu'un canal de drainage (50) débouchant dans l'atmosphère est prévu dans les surfaces d'étanchéité (44) entre le canal transversal (20) et la zone adjacente contenant de l'huile de lubrification.

5. Carter selon la revendication 4, caractérisé en ce que ledit canal de drainage (50) est uniquement prévu dans la surface d'étanchéité (44) du couvercle (42).

6. Carter selon la revendication 5, caractérisé en ce qu'un joint plat (58) est inséré entre le carter (18) et le couvercle (42) et en ce que ledit joint plat (58) est muni d'évidements à jour (60) dans la zone du canal de drainage (50).
